# EUROPÄISCHE PATENTSCHRIFT

(11) **EP 0 870 579 B1**
(45) Veröffentlichungstag und Bekanntmachung des Hinweises auf die Patenterteilung: **13.03.2002**
(21) Anmeldenummer: 97106054.6
(22) Anmeldetag: 13.04.1997
(51) Int. Cl.: B25B 1/10

(54) **Spannstock**
Vice
Etau

(43) Veröffentlichungstag der Anmeldung: 14.10.1998
(73) Patentinhaber: Forkardt Schweiz AG, 8307 Effretikon (CH)
(72) Erfinder: Bohler, Erwin, 9553 Bettwiesen (CH)
(74) Vertreter: Blum, Rudolf Emil Ernst

(56) Entgegenhaltungen:
- US-A- 4 934 674
- US-A- 5 098 073
- US-A- 5 374 040

## Beschreibung

Ein Flachspanngerät mit den Merkmalen des Oberbegriffs des Anspruchs 1 ist aus US-A-4 394 674 bekannt.

Als Flachspanngeräte werden auf dem Tisch einer Werkzeugmaschine montierbare Vorrichtungen bezeichnet, welche schraubstockartige Backen zum Einspannen eines oder mehrerer Werkstücke während ihrer Verarbeitung durch die Werkzeugmaschine besitzen. Diese, im folgenden als Endbacken bezeichnete Backen sind durch eine Spindel verbunden die durch Drehen angezogen werden kann, um ein Werkstück in einer bestimmten Lage gegenüber der Maschine zu halten. Um den Arbeitsvorgang, insbesondere bei halb oder vollautomatischen Werkzeugmaschinen, zu beschleunigen, ist es bekannt, fallweise zwischen den angetriebenen Endbacken eine dritte, gegenüber dem Grundkörper nicht verschiebbare Backe zu montieren. Es ermöglicht dies, mehrere Werkstücke gleichzeitig einzuspannen, indem zwischen jeder Endbacke und der Mittelbacke je ein Werkstück eingesetzt wird. Bei Verwendung von Backenfutter, die genau an die Form der Werkstücke angepasst sind, können zwischen jeder Endbacke und der Mittelbacke sogar mehrere Werkstücke gefasst werden; da dies bei der Erfindung in genau gleicher Weise durchführbar ist, wird diese Möglichkeit im folgenden nicht mehr erwähnt, sondern nur der Fall von lediglich zwei, auf entgegengesetzten Seiten der Mittelbacke eingespannten Werkstücken betrachtet. Ein Problem bei dieser Art der Einspannung entsteht dadurch, dass beim progressiven Anziehen der Spindel die Backen beide Werkstücke sozusagen gleichzeitig fassen. Sofern diese nicht infolge ihrer Form und/oder der Schwerkraft von selbst in der gewünschten Lage verharren, müssen sie daher bis zu diesem Augenblick beide von Hand in dieser Lage festgehalten werden um nicht herauszufallen. Da gleichzeitig noch die Spindel angezogen werden muss, verlangt dies sozusagen drei Hände, zwei um beide Werkstücke festzuhalten und eine, um die Spindel zu bedienen. Diese Schwierigkeit tritt besonders dann auf, wenn das Flachspanngerät stehend, d.h. bei vertikaler Lage der Spindel und daher übereinander liegenden Backen, bestückt werden muss.

Es ist daher bekannt, Flachspanngeräte die für einen Dreibackenbetrieb vorgesehen oder durch Montieren einer Mittelbacke auf diesen umrüstbar sind, mit einer sogenannten "Backenbremse" zu versehen, d.h. mit einer Vorrichtung die - auch dann wenn nur ein Werkstück eingesetzt ist - beim Anziehen der Spindel von einer gewissen Stellung an die Mittelbacke und eine Endbacke mit genügend Kraft gegen dieses erste Werkstück drückt, um dessen Herausfallen zu verhindern. Dadurch bekommt die Bedienungsperson eine Hand frei um das zweite Werkstück einzusetzen und festzuhalten, während sie gleichzeitig mit der anderen Hand die Spindel anzieht bis beide Werkstücke fest sitzen. Umgekehrt erlaubt diese Einrichtung beim Entladen des Flachspanngerätes die Spindel mit einer Hand zu lösen und damit das zweite Werkstück zu befreien, so dass es mit der anderen Hand herausgenommen werden kann während das erste Werkstück noch durch einen gewissen Druck der zugehörigen Backen festgehalten wird. Diese Möglichkeiten beim Beladen und Entladen eines Flachspanngerätes sind besonders dann wichtig, wenn letzteres in vertikaler Lage gebraucht wird, so dass nicht durch die Backen festgehaltene Werkstücke dazu neigen, aus dem Flachspanngerät herauszufallen.

Eine bekannte Backenbremse dieser Art besteht aus einem am freien, nicht betätigten Ende der Spindel, d.h. an der "hinteren" Seite des Gerätes, anzubringenden Mechanismus. Dieser ist gegenüber den die Mittelbacke tragenden Grundkörper des Flachspanngerätes achsial verschiebbar während eine einstellbare, linear arbeitende Rutschkupplung einer solchen Verschiebung entgegenwirkt. Die Bremse weist ferner eine Druckfeder auf, dessen eine Ende gegenüber dem Grundkörper unbeweglich bleibt, solange die Kupplung nicht rutscht. Das andere Ende der Feder is bezüglich der hinteren Endbacke fixiert. Wird, bei passender achsialer Einstellung der Kupplung, nur zwischen der Mittelbacke und der vorderen Endbacke ein Werkstück eingesetzt, dann hindert die Druckfeder beim Anziehen der Spindel die hintere Endbacke daran, der Mittelbacke entgegenzukommen solange das Werkstück nicht gefasst ist. Danach bewirkt ein weiteres Anziehen der Spindel einen zunehmenden elastischen Druck auf das Werkstück, welches dadurch in der gewünschten Weise gehalten wird bis das zweite Werkstück eingesetzt, und die Spindel voll angezogen wurde. Wenn das zweite Werkstück so klein ist, dass dabei der Federweg der Druckfeder überschritten wird, gibt die Rutschkupplung nach und verhindert eine Beschädigung des Gerätes.

Obwohl durchaus funktionsfähig, haben solche Bremsen verschiedene Nachteile. Ihre achsiale Positionierung und Arretierung mittels der Rutschkupplung ist umständlich, und muss am hinteren, von der Bedienungsperson entfernten Ende des Flachspanngerätes vorgenommen werden. Zudem muss die hintere Backe demontiert werden, damit die Bremse aktiviert werden kann. Ähnliches gilt für die meist durch eine Schraube zu bewerkstelligende und oft nicht genau definierte Einstellung der Haltekraft der Rutschkupplung. Ausserdem muss die Bremse klein gebaut werden, da ein Teil davon in der für die Spindel vorgesehene Bohrung untergebracht ist und deren Durchmesser nicht überschreiten darf. Diese notwendige Kleinheit beschränkt sowohl die Dimension der Druckfeder, und somit die erreichbare Haltekraft, wie auch die Robustheit der ganzen Bremse.

Die US-Patente 4'934'674 und 5'374'040 schlagen weitere Lösungen vor, bei denen die Feder sowie eine sie umgebende Muffe zur Übertragung der Federkraft bedienungsseitig ausserhalb des Grundkörpers des Gerätes angeordnet sind. Infolge der aussenliegenden Muffe ist diese Konstruktionsweise sperrig, und die durch ein Klemmrohr respektive eine exzentrisch wirkende Klemmschraube realisierte einstellbare Fixierung der Muffe auf der Spindel unbequem und mechanisch ungünstig. Das US-Patent 5'374'040 verwendet eine nicht zur Spindel konzentrische, sondern seitlich neben diese angeordnete Schraubenfeder, was ebenfalls platzraubend ist und die Kraftübertragung zur Spindel verkompliziert. Alle drei genannten Patentschriften benutzen Spindeln mit zwei gegenläufigen Gewinden, um die Aussenbacken spiegelbildlich zu bewegen, was den Gesamtaufbau des Gerätes verkompliziert da keine der beiden Aussenbacken in Längsrichtung gegenüber der Spindel unbeweglich bleibt. Diese gegenseitige Bewegung erschwert die notwendige Übertragung der Federkraft zwischen der Spindel und einer beider Backen sowie die genaue Einstellung dieser Kraft.

Um diese Nachteile zu vermeiden und darüber hinaus weitere Vorteile zu bringen, ist die Erfindung in Anspruch 1 definiert. Die Lage der Schraubenfeder im Gerät, sowie ihre Aktion auf die vordere Endbacke ermöglichen es, sie an einer inneren Stelle des Flachspanngerätes unterzubringen, die ohne viele zusätzliche Dichtungen gegen Verunreinigungen geschützt werden kann, und an der ausserdem genügend Raum vorhanden ist, um eine starke Feder und einen robusten Mechanismus einzubauen. Dieser befindet sich zudem nahe der Vorderseite des Gerätes, so dass seine Bedienungsorgane gut zugänglich angeordnet werden können. Im folgenden soll die Erfindung anhand von Ausführungsbeispielen und der Zeichnung näher erläutert werden.

Die einzige Figur zeigt einen schematisierten Schnitt durch eine für ihre Übersichtlichkeit und leichte Verständlichkeit gewählte Ausführungsform der Erfindung.

In dem in der Figur gezeigten schematisierten Schnitt bezeichnen 1 die vordere, und 3 die hintere Endbacke eines Flachspanngerätes. Der Einfachheit halber wird im folgenden der Ausdruck "Backe" nicht nur für die Backen im engen technischen Sinn, sondern global jeweils auch für konstruktiv in Axialrichtung fest mit einer Backe verbundene Teile verwendet. Die beiden Endbacken sind in üblicher (nicht gezeigten) Weise mittels Schienen so auf dem nur teilweise gezeigten Grundkörper 4 des Gerätes montiert, dass sie darauf gemeinsam in Richtung der Achse einer sie verbindenden Spindel 6 verschiebbar sind. Eine abnehmbare, jedoch für die hier betrachtete Verwendung des Flachspanngerätes notwendige Mittelbacke 2 ist durch eine Schraube 20 unverschiebbar auf dem Grundkörper 4 fixiert. Die Spindel 6 ist drehbar, jedoch bezüglich der vorderen Endbacke 1 nicht längsverschiebbar. Ein Kragen 10 sichert diese Längslage, während ein Gewinde 5 am Ende der Spindel in die hintere Endbacke 3 eingreift. Die Spindel kann durch ein an ihrem Kopf 7 angreifendes (nicht gezeigtes) Werkzeug gedreht werden, und dadurch beide Endbacken 1 und 3 einander genähert oder voneinander entfernt werden. Auf dem zylindrischen Schaft der Spindel sitzt eine längsverschiebbare und mit einer äusseren Ringnut 9 versehene Muffe 8, die durch eine um die Spindel 6 herum angeordnete Schraubenfeder 12 bezüglich der vorderen Backe 1 nach hinten, d.h. in Richtung des in die hintere Endbacke 2 eingreifenden Gewindes 5 der Spindel, gedrängt wird. Ein als Plättchen ausgebildeter Schieber 13 ist so geführt, dass er sich in Axialrichtung frei verschieben kann, und weist auf seiner der Spindel zugewandten Seite eine in die Ringnut 9 der Muffe 8 eingreifende Nase auf, so dass Muffe und Schieber gleiche axiale Verschiebungen ausführen. Auf seiner der Nase entgegengesetzten Seite ist der Schieber 13 mit einer quer zur Axialrichtung ausgerichteten Spitzverzahnung 11 versehen, in welche eine entsprechende Spitzverzahnung eines Kolbens 14 eingreift. Der Kolben 14 ist in einer Bohrung des Grundkörpers 4 geführt dessen Achse diejenige der Spindel 6 senkrecht schneidet. Ein in der Bohrung befindliches und durch eine Wurmschraube 17 darin festgehaltenes Tellerfederpaket 16 drängt den Kolben 14 in Richtung des Schiebers 13. Der Kolben weist ein zylindrisches Querloch auf, durch das ein drehbarer, in Axialrichtung ausgerichteter Bolzen 15 steckt. Im Bereich des Loches ist der Bolzen einseitig abgeschliffen um bei Drehung des Bolzens eine sich exzentrisch bewegende Nocke zu bilden. Diese und das Loch in dem sie steckt sind so dimensioniert, dass in der gezeigten Stellung des Bolzens 15 der Kolben 14 unter dem Druck des Tellerfederpaketes 16 so weit nach oben geht, dass die Spitzverzahnungen des Kolbens 14 und des Schiebers 13 mit einer durch das Tellerfederpaket 16 und die Einstellung der Wurmschraube 17 gegebenen Kraft in gegenseitigen Eingriff kommen. Durch diesen Eingriff kann die auf die Muffe 8 und den Schieber 13 abgestützte Feder 12 die vordere Endbacke nach links drängen, bis entweder die Muffe 8 einen Endanschlag 18 erreicht oder ein zwischen Mittelbacke 2 und hinterer Endbacke 3 befindliches, hinteres Werkstück 31 eine Begrenzung bildet. Wenn in letzterem Fall die Spindel 6 weiter angezogen wird, dann übt die Feder 12 über die Backen 2 und 3 einen Druck auf das Werkstück 31 aus, der genügt um es festzuhalten, und die Bedienungsperson hat eine Hand frei, um ein weiteres, vorderes Werkstück 32 zwischen die vordere Endbacke 1 und die Mittelbacke 2 einzusetzen. Danach kann die Spindel 6 gegen den Druck der Feder 12 weiter angezogen werden, bis sie beide Werkstücke mit gewünschter Kraft festhält. Falls irrtümlicherweise kein vorderes Werkstück 32 eingesetzt wurde, oder der zum Fassen dieses zweiten Werkstückes benötigte Weg so gross ist, dass die Feder 12 vorzeitig vollständig komprimiert wird, rasten die Spitzverzahnungen des Schiebers 8 und des Kolbens 14 gegen die Kraft des Tellerfederpaketes 16 schrittweise aus, bevor ein Schaden entsteht. Die für das Ausrasten notwendige Kraft, welche die grösste ohne Hilfe des vorderen Werkstückes 32 auf das hintere 31 anwendbare Einspannkraft bestimmt, kann mittels der Wurmschraube 17 eingestellt werden.

Das Zusammenwirken der Spitzverzahnungen des Schiebers 8 und des Kolbens 14 kann auf folgende Weise zur Anpassung der Abstände zwischen den Backen an verschiedene Werkstückgrössen benutzt werden. Zunächst wird der Bolzen 15 um 180° gegenüber seiner in der Figur gezeigten Lage gedreht. Sein exzentrischer Teil senkt dadurch den Kolben 14 gegen den Druck des Tellerfederpaketes 16, und die Spitzverzahnung des Kolbens gibt diejenige des Schiebers 13 frei, so dass sich Schieber und Muffe unabhängig von der Mittelbacke 2 in Axialrichtung bewegen können. Demzufolge geht die Muffe unter dem Druck der Feder 12 an ihren Endanschlag 18. Dann wird das vordere Werkstück 32 probeweise eingesetzt und die frei bewegliche vordere Endbacke nahe an dieses Werkstück gebracht. Danach wird durch Drehen des Bolzens 15 um 180° der Kolben 14 hinaufgelassen und seine Spitzverzahnung mit derjenigen des Schiebers 13 zum Eingriff gebracht. Die Backenbremse ist jetzt eingestellt und aktiviert. Von nun an wird jeweils zuerst das hintere Werkstück 31 eingesetzt. Durch Anziehen der Spindel wird dann die hintere Endbacke 3 gegen die Mittelbacke 2 geschoben und das Werkstück 31 durch die Vorspannkraft der Feder 12 festgehalten. Die Bedienungsperson hat dann eine Hand frei und kann das vordere Werkstück 32 zwischen Vorderbacke 1 und Mittelbacke 2 einsetzen; womit ungefähr der in der Figur gezeigte Zustand erreicht ist. Durch ein weiteres Anziehen der Spindel 6 werden schliesslich beide Werkstücke 31, 32 mit gewünschter Kraft zwischen die Endbacken 1, 2 eingespannt. Falls dabei die vordere Endbacke 1 zu weit gegen die nun blockierte Muffe 8 und damit über den ihr zustehenden Arbeitsweg geschoben wird, rasten, wie weiter oben beschrieben, die Spitzverzahnungen des Kolbens 14 und des Schiebers 13 aus, und schützen so das Gerät vor Schaden. Das Entladen des Flachspanngerätes erfolgt sinngemäss in umgekehrter Reihenfolge: es wird die Spindel etwas gelöst und zuerst das dadurch freigegebene Werkstück 32 entladen; danach wird die Spindel weiter gelöst, bis der durch die Feder 12 bewirkte Druck der hinteren Backe 3 auf das Werkstück 31 entweder aufhört oder klein genug ist, um dieses bequem herauszunehmen.

Die in der Figur gezeigte Ausführungsform wurde aus Gründen der Uebersichtlichkeit gewählt, weil sie es gestattet, alle erfindungswesentlichen Teile in einer Ebene darzustellen. In der Praxis wird man in der Regel der mechanischen Symmetrie wegen eine Anordnung wählen, bei der der aus dem Bolzen 15, der Bohrung 19 samt den darin enthaltenen Teilen und dem Schieber 13 bestehende Mechanismus doppelt vorhanden ist. Die Achsen beider Mechanismen liegen dann vorzugsweise spiegelsymmetrisch zur Zeichenebene in einer dazu senkrechten Ebene durch die Achse der Spindel, während der in der Zeichnung gezeigte, von unten auf die Muffe wirkende Mechanismus wegfällt. Neben ihrer mechanischen Symmetrie weist die Ausführung mit zwei Mechanismen weitere Vorteile auf. Insbesondere münden die einstellbaren Wurmschrauben 17 nicht an der Unterseite des Flachspanngerätes, sondern an gut zugänglichen Stellen beidseits desselben.

## Patentansprüche

1. Flachspanngerät zum gleichzeitigen Einspannen von mehreren Werkstücken zwischen zwei durch eine die Einspannkraft erzeugende Spindel (6) verbundenen Endbacken (1,3) und einer dazwischenliegenden Mittelbacke (2), wobei die Spindel in Längsrichtung gegenüber der Mittelbacke verschiebbar ist und eine der Backen durch Federkraft in Richtung der Mittelbacke gedrängt wird, **dadurch gekennzeichnet, dass** die Spindel (6) in Längsrichtung gegenüber einer ersten Endbacke (1) unbeweglich und über ein Gewinde (5) mit der zweiten Endbacke (3) verbunden ist, und dass eine den Schaft der Spindel umgebende Schraubenfeder (12) angeordnet ist, um die Spindel bezüglich der Mittelbacke in eine Richtung zu drängen, welche die zweite Backe näher an die Mittelbacke bringt, wobei die Kraftübertragung von der Schraubenfeder (12) zur Mittelbacke (2) über eine zur Spindel koaxiale und in Axialrichtung gegenüber dieser verschiebbaren Muffe (8) geschieht.

2. Flachspanngerät nach Anspruch 1, **dadurch gekennzeichnet, dass** die axial gerichtete Kraftübertragung von der Muffe (8) zur Mittelbacke (2) über zwei mechanisch gleich arbeitende, symmetrisch zur Spindel angeordneten Mechanismen stattfindet.

3. Flachspanngerät nach Anspruch 1 oder 2, **dadurch gekennzeichnet, dass** die axial gerichtete Kraftübertragung von der Muffe zur Mittelbacke über mindestens eine federbelastete Raste (11, 14, 16, 17) geschieht.

4. Flachspanngerät nach Anspruch 3, **dadurch gekennzeichnet, dass** die Raste einen radial ausserhalb der Muffe angeordneten, in Axialrichtung verschiebbaren Schieber (13) umfasst, der eine in eine Umfangsnut (9) der Muffe (8) eingreifende Nase sowie eine erste Spitzverzahnung (11) aufweist, wobei letztere mit einer in Axialrichtung gegenüber der Mittelbacke unbeweglichen zweiten Spitzverzahnung zusammenwirkt, um die federbelastete Raste zu bilden.

5. Flachspanngerät nach Anspruch 3 oder Anspruch 4, **dadurch gekennzeichnet, dass** die Raste auskuppelbar ist.

6. Flachspanngerät nach Anspruch 5, **dadurch gekennzeichnet, dass** die zweite Spitzverzahnung von einem Kolben (14) getragen wird, der verschiebbar in einer Bohrung eines gegenüber der Mittelbacke unbeweglichen Körpers angeordnet ist und durch eine Feder (16) in Richtung der ersten Spitzverzahnung gedrängt wird, und dass der Kolben einen Querdurchgang aufweist, in dem ein Exzenter (15) so angeordnet ist, dass seine Drehung den Kolben entgegen der Federkraft einen Hub erteilt, der genügt, um den gegenseitigen Eingriff der Spitzverzahnungen zu lösen.

7. Flachspanngerät nach einem der vorangehenden Ansprüche, **dadurch gekennzeichnet, dass** die Mittelbacke (2) eine gegenüber dem Grundkörper (4) des Gerätes unbeweglich montierte, abnehmbare (20) Backe ist.

8. Flachspanngerät nach einem der vorangehenden Ansprüche, **dadurch gekennzeichnet, dass** die Schraubenfeder dimensioniert ist, um auf die Endbacken einen maximalen Axialdruck auszuüben, der nicht unter 500 N liegt.

## Claims

1. Clamping device for simultaneously clamping several workpieces between two end jaws (1,3) linked by a treaded spindle (6) that generates the clamping force and a middle jaw (2) intermediate between said two end jaws, the spindle being slidable lengthwise with respect to the middle jaw and one end jaw being urged by an elastic force towards the middle jaw, **characterised in that** the spindle (6) is longitudinally immobile relative to a first end jaw (1) and connected through a thread (5) with the second end jaw (2), and that a helicoidal spring (12) is located around the shaft of the spindle and arranged so as to urge the spindle with respect to the middle jaw in a direction which brings the second jaw nearer to the middle jaw, where the transmission of force from the helicoidal spring (12) to the middle jaw (2) occurs through a sleeve (8) coaxial with the spindle and slidable relative to it in the axial direction.

2. Clamping device according to claim 1, **characterised in that** the transmission of axial forces from the sleeve (8) to the middle jaw (2) occurs through two similar mechanical assemblies placed symmetrically with respect to the axis of the spindle.

3. Clamping device according to claim 1 or 2, **characterised in that** the axial force is transmitted from the sleeve to the middle jaw through at least one elastically releasable ratchet device (11,14,16,17).

4. Clamping device according to claim 3, **characterised in that** the ratchet device comprises an axially movable slide (13) with a dog engaged in a circular groove (9) on the outer surface of the sleeve (8) and a first fluted surface (11), which engages with a second fluted surface immobile in axial direction with respect to the middle jaw, so that both fluted surfaces together form a springloaded ratchet.

5. Clamping device according to claim 3 or 4, **characterised in that** the ratchet device can be disabled.

6. Clamping device according to claim 5, **characterised in that** the second fluted surface is formed on the bottom of a piston (14) slideably mounted in a bore hole of a body immobile with respect to the middle jaw, the piston being urged by a spring (16) towards the first fluted surface and having a transversal passage in which an excenter pin (15) is lodged so that a rotation of the pin displaces the piston against the force of the spring by an amount sufficient to disengage the two fluted surfaces from each other.

7. Clamping device according to any preceding claim, **characterised in that** the middle jaw (2) is a removable jaw (20) mounted on the main body (4) of the clamping device so as to remain immobile with respect to it.

8. Clamping device according to any preceding claim, **characterised in that** the dimensions of the helicoidal spring are chosen so as to exert a maximal axial force of at least 500 N on the end jaws.

## Revendications

1. Etau plat pour saisir simultanément plusieurs pièces à usiner entre deux mors extérieurs (1,3) réunis par une broche (6) produisant la force de serrage et un mors intérieur (2), la broche étant déplaçable longitudinalement par rapport au mors intérieur, et un des mors extérieurs étant poussé élastiquement en direction du mors intérieur, **caractérisé en ce que** la broche (6) est longitudinalement immmobile par rapport à un premier mors extérieur (1) et réunie par un filetage (5) avec le second mors extérieur (3), et qu'un ressort à boudin (12) entourant la broche est agencé de façon à pousser celle-ci par rapport au mors intérieur en une direction faisant progresser le second mors vers le mors intérieur, la transmission de la force du ressort à boudin vers le mors intérieur (2) s'effectuant par l'intermédiaire d'un manchon (8) coaxial avec la broche et axialement déplaçable par rapport à celle-ci.

2. Etau plat selon la revendication 1, **caractérisé en ce que** la transmission en direction axiale de la force transmise du manchon (8) au mors intérieur (2) s'effectue par l'intermédiaire de deux mécanismes similaires agencés symmétriquement par rapport à la broche.

3. Etau plat selon une des revendications 1 ou 2, **caractérisé en ce que** la transmission en direction axiale de la force du manchon au mors intérieur s'effectue par l'intermédiaire d'un verrou cranté (11,14,16,17) élastiquement prétensionné.

4. Etau plat selon la revendication 3, **caractérisé en ce que** le verrou cranté comporte un poussoir (13) mobile en direction axiale disposé radialement à l'extérieur du manchon et comportant un toc engagé dans une encoche periphérique (9) du manchon (8) ainsi qu'une première surface crantée (11) coopérant avec une seconde surface crantée axialement immobile par rapport au mors intérieur pour former le verrou cranté élastiquement prétensionné.

5. Etau plat selon une des revendications 3 ou 4, **caractérisé en ce que** le verrou cranté peut être débrayé.

6. Etau plat selon la revendication 5, **caractérisé en ce que** la seconde surface crantée est portée par un piston (14) déplaçable dans un alésage d'un corps immobile par rapport au mors intérieur et poussé par un ressort (16) en direction de la première surface crantée, et **en ce que** le piston comporte un passage transversal dans lequel un excentrique (15) est logé de manière à ce que sa rotation déplace le piston à l'encontre de la force du ressort d'une distance suffisante pour dégager les surfaces crantées l'une de l'autre.

7. Etau plat selon une des revendications précédentes, **caractérisé en ce que** le mors intérieur (2) est un mors démontable (20) monté de façon à rester immobile par rapport au corps principal de l'étau.

8. Etau plat selon une des revendications précédentes, **caractérisé en ce que** le ressort à boudin est dimensionné de façon à exercer sur les mors extérieurs une force axiale maximale égale ou supérieure à 500 N.
